# EUROPÄISCHE PATENTSCHRIFT

(11) **EP 0 285 739 B1**
(45) Veröffentlichungstag und Bekanntmachung des Hinweises auf die Patenterteilung: **28.11.1990**
(21) Anmeldenummer: 87830134.0
(22) Anmeldetag: 10.04.1987
(51) Int. Cl.: B21J 15/34

(54) **Zuführungs-, Kipp- und automatische Frontalladevorrichtungen für Nieten mit Nietpistolen**
Rivet feeding, reversing and automatic front loading apparatus comprising a rivet gun
Appareil d'alimentation, de renversement et de chargement frontal automatique de rivets, muni d'un pistolet de rivetage

(43) Veröffentlichungstag der Anmeldung: 12.10.1988
(73) Patentinhaber: ROALD DI VON MAERZTHAL ROALD, I-20021 Bollate (Milano) (IT)
(72) Erfinder: Von Maerzthal, Roald, I-20021 Bollate Milano (IT)
(74) Vertreter: Lecce, Giovanni

(56) Entgegenhaltungen:
- GB-A- 2 013 548
- GB-A- 2 180 482
- US-A- 3 101 858
- US-A- 3 367 166
- US-A- 4 604 889

## Beschreibung

Die vorliegende Erfindung bezieht sich auf eine Zuführungs-, Kipp- und Frontalladevorrichtung für Reiss-, Pop-, Blind-, Hohl-u.ä. Nieten mit Nietpistolen. Die Nietpistolen, die automatisch mit Reissnieten versorgt werden und auf den zu verbindenden Platten reissfest angebracht sind, sind seit längerer Zeit bekannt.

Sie bestehen normalerweise aus einer pneumatischen oder Öldynamischen Pistole, die den Nagel an der Spitze herausreissen kann. Wenn der Nagelkopf in das Nutzmaterial der Niete zurückgeht, verursacht er das Aufrollen der Ränder, wodurch das Halten verursacht bzw. erreicht wird.

Derzeit wird für die automatische und ständige Zufuhr der auf dem Reissnagel vormontierten Nieten dafür gesorgt, dass die Nietpistole durch eine Öffnung von hinten mit einer Haltezange geladen wird, wobei die Niete mit dem Nagel durch ein seitliches Druckluftzuführungsrohr zugeführt wird.

Die Reissbacken rücken innen zur Öffnung vor und setzen sich auf den Nagel der Niete, die von den Zangen gehalten wird. Die Reissniete, die von der Vibrationszufuhrvorrichtung mit dem nach vorn gerichteten Nagel und der Niete selbst dahinter kommt, wird gegenwärtig in eine winkelförmige Schwingumkehrvorrichtung gekippt, die sich am Ausgang des Vibrators befindet.

In der Praxis verursachen diese Systeme zahlreiche Nachteile, sowohl wegen der Schwingumkehrvorrichtung als auch wegen der der hinteren Ladung der Nietpistole innerhalb der Öffnung, die mit ihren Zangen die Niete mit dem Nagel im Verhältnis zur Achse der Öffnung der vorrückenden Reissbacken nicht immer senkrecht hält. Diese Systeme erfordern ausserdem das Entfernen der Öffnung, wenn auf Grund eines jeglichen Fehlers des Nagels oder des Einführungsdrucks dieser nicht genau auf der Achse der Backen zentriert wird, oder wenn in der Umkehrvorrichtung das Anhängen der Niete an dem umzukehrenden Nagel nicht gut funktioniert.

Ausserdem ermöglichen die gegenwärtig benutzten Nietvorrichtungen auf Grund der Abmessungen der Öffnung und des Raumbedarfs des seitlichen Zuführungssystems nicht, in nahen, begrenzten Räumen zu nieten.

GB-A 2 013 548 offenbart Zuführungs-, Kipp-und automatische Frontalladevorrichtungen für Reissnieten mit einer Nietpistole, mit einem Zuführungsmittel der Niete mit Nagel in umgekehrter Stellung, von der Trommel zu einer Frontalladevorrichtung, mit einer Frontalladevorrichtung des Nagels in die Öffnung des Kopfes der Nietpistole, bestehend aus zwei im Verhältnis zur Achse der Nietpistole nichtfluchtenden Zwischengliedern, die einzeln an einem Ende gelenkig auf einer einstückig mit einem Gleitläufer verbundenen Pratze, der an einem Schaft der Nietpistole gleitet und am anderen Ende an einem mit einer Federzange versehenen Kopf gelagert sind, wobei diese Führungsbahn die Federzange an das Zuführungsmittel führt, wenn der Läufer zurückgeschoben ist, und an die Achse der Öffnung, wenn der Läufer vorgerückt ist.

Die Trommel, mit alternierender Drehung um 180_{°} zum Umkehren der Niete, ist sehr zuverlässig mit der in der Kinematik rein mechanischen Drehumkehr, und daher ist ein Klemmen nicht möglich.

Die Niete mit dem umgekehrten Nagel wird bis zum äusseren Magazin der Nietpistole pneumatisch geleitet, das sie frontal mit einem Spiel von Nocken und Zwischengliedern mit dem Nagel senkrecht zur Öffnung des Kopfes positioniert, wobei es sie zurückgehen lässt und in die offenen Reissbacken setzt, wo sie von einer federnden Sperrvorrichtung gehalten wird. Nun geht die Positioniervorrichtung zurück, die Backen ziehen sich zusammen und der Nagel kann herausgerissen werden, wie es bei den Nietvorrichtungen mit manueller Zuführung üblich ist.

Falls ein Nagel defekt sein sollte, wird der Zyklus ausserhalb der Nietvorrichtung unterbrochen und deshalb wird der Nagel mit der Niete sofort herausgeworfen, und der Zuführungszyklus kann erneuert werden, indem man den Vorgang wieder aufnimmt. Der Raumbedarf des Kopfes entspricht dem einer Seriennietpistole mit manueller Ladung.

Ein Ausführungsbeispiel der Erfindung wird unter Bezugnahme auf die beigefügten Zeichnungen beschrieben:
- die Abb. 1 ist die perspektivische Ansicht der gebrauchsfertigen Nietvorrichtung, verbunden mit Zuführ-Vibrator-Ordnungsvorrichtung;
- die Abb. 2 zeigt die Einzelvorderansicht der Steuertafel des Vibrators, sowohl für die manuelle als auch für die automatische Steuerung durch Einstellung der Schwingungsweite;
- die Abb. 3 zeigt die einzelne Vorderansicht der Tafel der Phasenfolge sowohl für die manuelle als auch für die automatische Steuerung;
- die Abb. 4 zeigt die schematischen Ansichten der 3 Stellungen A-B-C des Ordnungskopfes, der den Nagel von der Fallstellung aus dem Vibrator zu der Druckluftzuleitung umkehrt;
- die Abb. 5 zeigt die schematische perspektivische Ansicht der Nietpistole, von der Seite der Frontalnockenladevorrichtung aus gesehen, und die Zwischenglieder hinter dem Zuleitungsrohr, und in maximaler Vorschubstellung;
- die Abb. 6 zeigt die schematische Ansicht der Nietpistole der Abb. 5, von der anderen Seite aus gesehen, wenn die Frontalladevorrichtung maximal zurückgestellt und der Kopf frei ist;
- die Abb. 6 a zeigt die schematische Ansicht des einzelnen Eintrittskopfes mit der federnden Sperrvorrichtung in Sprengausführung;
- die Abb. 7 zeigt die schematisch Ansicht der Frontalladevorrichtung, die den Stift der Niete festhält, mit dem Nagel zum Eintritt in die Öffnung des Kopfes.

Nach der vorliegenden Erfindung umfasst die Nietvorrichtung ein verschlossenes, auf ein Fahrgestell montiertes Untergestell 1, in dem sich eine Vibrationszufuhrvorrichtung befindet, öldynamisch und elektronische Druckluftantriebe, einen Ordnungskopf mit alternierender Drehung, der auf der Abb. 4 dargestellt ist, eine Steuertafel 2 des Vibrators, eine Steuertafel der Vorgangsfolge 3, Zuleitungen 4, sowohl der Nieten als auch der pneumatischen und öldynamischen Mittel (nicht einzeln beschrieben, da sie vom Typ her bekannt sind) und eine gebrauchsfertige Nietpistole 5 in der Hand der Benutzers.

Wie auf der Abb. 2 dargestellt, hat die Tafel 2 zwei Wählschalter 21 und 22, jeweils für den Betrieb der Nietvorrichtung mit freien Zeiten, für den manuellen Gebrauch und mit automatischem Zyklus. Die Tafel 2 hat auch einen mit einem Drehgriff 23 versehenen Regler, der eine Anderungsvorrichtung für die Schwingungsweite betätigt, die jeweils nach den Abmessungen und Gewichten der Nägel mit Niete anzupassen ist.

Auf der Abb. 3 ist die Anordnung der Steuerungen und Bedienungssignale der verschiedenen Phase, sowohl beim manuellen als auch beim automatischen Zyklus, dargestellt. Die verschiedenen Phasen werden durch elektronische und elektrische ach bekannten und daher nicht beschriebenen Techniken betätigt.

Auf der Abb. 4 ist der Ordnungskopf mit alternierender Drehung schematisch dargestellt. Er umfasst eine Schiene 40 eines Vibrators in bekannter Ausführung, auf der, durch die Vibration getrieben, die am Ring der Niete 42 ordentlich hängenden Reissnieten mit dem nach unten gerichteten Nagel 41 vorrücken.

In dem vorderen Teil der Schiene 40 ist die Trommel 43 des Ordnungskopfes angebracht.

Auf der Abb. 4 A ist die Trommel von der Eintrittsseite des Nagels 41 zu sehen; auf dieser Seite ist die Trommel mit einem vertikalen Radialhohlraum 46 mit geschlossenem Ende versehen.

Auf der Abbildung 4 B ist die Trommel 43 von der Gegenseite der auf der Abb. 4 A gezeigten Seite aus zu sehen. Auf dieser Seite sind die Halterorgane und die Elemente mit alternierender Drehung der Trommel angebracht, die aus dem Ritzel 45 aus einem Stück mit der Ordnungstrommel 43 und der Zahnstange 44 bestehen, die vorzugsweise durch einen Druckluftkolben 44' bewegt wird, der beim Vorrücken eines jeden Nagels nach Befehl und nach der von der Steuertafel 3 geforderten Häufigkeit hinauf- und hinabgeht.

Wenn der durch die Vibration getriebene Nagel 41 ganz von der Schiene 40 in den Hohlraum 46 der Trommel 43 gefallen ist, zwingt das Hinaufgehen der Zahnstange 44, durch die Steuertafel 3 gesteuert, die Trommel 43 dazu, sich in der Pfeilrichtung Fi der Abb. 4 B um 180° zu drehen, wobei so der Nagel 41 mit der Niete 42 umgekehrt wird.

Die Trommel 43 mit dem entsprechenden Ritzel 45 sind auf einer Halterung 47 angebracht, die mit einem in einen Schlauch 49 mündenden Ablassrohr 48 versehen ist. Die Einmündung des Ablassrohres 48 ist genau auf der Höhe des Hohlraumes 46 der Trommel 43, wenn letztere sich um 180_{°} gedreht hat, wie auf der Abb. 4 C dargestellt ist. Ausserdem ist die Trommel 43 mit einer Druckluftleitung 50 mit entsprechendem Ventil versehen, auf der gleichen Höhe und auf der Fläche, die der des Hohlraumes 46 gegenüberliegt, in den sie übergeht. Wenn die Trommel 43 um 180_{°} gedreht wird und der Nagel 41 sich in umgekehrter Position befindet, bringt ein aus der Leitung 50 kommender und vom Trieb gesteuerter Druckluftimpuls den Nagel mit Niete durch Betätigung des Kranzes derselben dazu, in die Rohre 48 und 49 hinabzugehen, immer mit dem Reissnagel in umgekehrter Stellung, und treibt ihn so weit,bis er in eine Federzange 52 der Positioniervorrichtung 6 der Nietpistole 5 kommt, mit der das Rohr 49 verbunden ist.

Auf der Abbildung 5 ist eine Positioniervorrichtung 6 dargestellt, und wie sie aussen an der Nietpistole 5 angebracht wird. Diese Positioniervorrichtung umfasst im wesentlichen zwei Körper, eine festen 63 und einem beweglichen 70, die durch einen Nocken 64 und einen Stift oder Sperrzahn 67, der darin läuft, verbunden sind.

Der feste Körper 63, der an der Seite des Körpers der Nietpistole 5 befestigt ist, umfasst ein Rohr 49', das mit der Zuleitung 49 und einer parallelepipedonförmigen Nockenführungsbahn 64 verbunden ist; diese besteht aus zwei Hohlräumen 65 und 65', die parallel zur Achse der Nietvorrichtung 5 verlaufen, und aus zwei schrägen, parallel verlaufenden Hohlräumen 66 und 66', die mit den vorherigen verbunden und im Verhältnis zur obengenannten Achse schräg sind.

Der bewegliche Körper 70 umfasst zwei Hebel 68 und 68', die beide im Verhältnis zur Nietpistole nichtfluchtend sind und einzeln gelenkig mit verschiedenen Achsabständen, auf der Höhe der Seite in der Nähe des festen Körpers 63, auf einer Pratze 71 aus einem Stück mit einem Läufer 69, und auf der gegenüberliegenden Seite auf einem mit einer Federzange 52 versehenen Kopf 51.

Der Hebel 68'ist entsprechend der Seite in der Nähe des festen Körpers 63 länger, und seine Verlängerung ist mit einem Sperrzahn 67 versehen, der in den Hohlräumen der Nockenführungsbahn 64 läuft. Der Läufer 69 gleitet auf dem Schaft 69', der an der Nietpistole 5 befestigt ist, unter der Einwirkung eines Druckluftkolbens, der sich im Körper der Nietpistole befindet (auf der Abbildung nicht dargestellt).

Wenn der Läufer 69 in maximaler Vorschubstellung ist (Siehe Abb. 7), erreicht der Sperrzahn 67 die Spitze der Nockenführungsbahn 64; in dieser Stellung sind die Hebel ganz vorgeschoben und die Federzange 52 des Kopfes 51 befindet sich auf der gleichen Höhe der Öffnung 60, die sich an der Achse des Kopfes 7, und zwar genau an der Achse dieser Öffnung 60 befindet.

Wenn hingegen der Läufer 69 von dem Kolben zurückgezogen wird (Siehe Abb. 6), ist der Sperrzahn 67 durch die Nockenführungsbahn 64 gezwungen, die Hohlräume 65 und 65' zu durchlaufen, wobei die Hebel zurückgerufen werden und die Federzange 52 des Kopfes 51 vor das Rohr 49 gebracht wird, so dass der Kopf der Niete 42 mit dem folgenden Nagel, getrieben durch die Druckluft, in seine Federzange 52 geht.

Nach Aufnahme des Nagels 41 geht der Läger 69 zurück und der Sperrzahn 67 läuft in den Hohlräumen 66 und 66', so dass die Hebel den Kopf 51 mit der aufgenommenen Niete 42 vor die Öffnung 60 des Kopfes 7 bringen, wie auf der Abb. 7 klar zu sehen ist.

Wie auf der Abb. 6 a zu sehen ist, hat der Kopf 7 einen Federkeil 61 aus gehärtetem Stahl mit Schnittkante, mit einem Neigungswinkel von ungefähr 35_{°} zum Eintritt hin, der seitlich in diesen Kopf eingesetzt ist und durch einen Sprengring 62 in seinem Sitz gehalten wird. Die so angelegte Schnittkante behindert nicht den Eintritt des Nagels, der unter dem Neigungswinkel laufen kann, wobei nur der Sprengring 62 verformt wird.

Jeglicher Austrittsversuch des Nagels wird durch den Druck des Sprengrings behindert, der durch die Betätigung des Federkeils 61 seinen scharfen Winkel, der dem schrägen Winkel gegenüberliegt, auf den Nagel gedrückt, behält. Damit kann der Nagel mit Niete, wenn er erst einmal in der Öffnung 60 ist, weder durch das Ziehen mit der Federzange 52, die ihn in der Rückzugsphase der Hebel 68 und 68' frei lässt, noch durch die Schwere während der Handhabung, um den zu nietenden Sitz zu erreichen, herausgezogen werden. Durch Zuführung des Nagels zu der Öffnung 60 wird dieser den üblichen Reiss- und Nietvorgängen unterzogen.

Zu diesem Zweck befindet sich in dem hohlen Schaft 69' ein öldynamischer Backenreissmechanismus traditioneller Art und daher nicht erläutert.

Die verbrauchten Nägel werden zurückgewonnen, indem man sie in eine Förderleitung fallen und durch eine Rohrleitung 58 herauskommen lässt und zu einem Sammelkorb leitet, wobei sie von der aus der Rohrleitung 57 fliessenden Luft getrieben werden.

Die einfache und sichere Funktionierung der Vorrichtung der vorliegenden Erfindung kann folgendermassen zusammengefasst werden: an den Schienen 40 hängen die Nieten 42 mit den Nägeln 41, die durch einen Vibrator vorgerückt werden, bis einer nach der anderen in den Hohlraum 46 der Ordnungstrommel 43 mit der nach unten gerichteten Spitze des Nagels fällt. Die Drehung der Ordnungstrommel 43 um 180_{°} bringt den Nagel 41 zum Fallen, da er von der Druckluft getrieben wird, mit der Niete 42 vorne, innerhalb der Zuleitung 48 und 49, zur Nietpistole 5, die seitlich und aussen mit einer Positioniervorrichtung 6 versehen Ist.

Der bewegliche Teil dieser Vorrrichtung 6, die aus zwei Hebeln 68 und 68' besteht, die durch einen Läufer 69 bewegt und eine Nockenführungsbahn 64 geleitet werden, bringt beim Rückschub die Federzange 52 dazu, den Körper der Niete 42, die aus der Rohrleitung 49 kommt, zu greifen. Eine darauffolgende Vorschubsteuerung des Läufers 69 bringt,durch das Spiel zwischen den Hebeln 68 und 68' und dem Nocken 64 die Federzange 52 mit der aufgenommenen Niete 42 mit dem Nagel 41 vor den Kopf 7 an die Achse der Nietpistole,wobei die Spitze des Nagels auf die Eintrittsöffnung 60 gerichtet ist.

Der Rückschub des Läufers 69 lässt den Nagel in die Öffnung 60 gehen, bis er mit dem Ring der Niete 42 auf die Spitze des Kopfes 7 schlägt. In dem Moment wird an dem Stift des Nagels der Federkeil 61 festgeklemmt, wodurch auf jeden Fall das Heraustreten desselben verhindert wird.

Die Federzange 52 verlässt den Körper der Niete 42 und verschiebt sich während des Rückschubs seitlich, um wieder eine Reissniete aufzunehmen.

An dem Nagel der aufgenommenen Niete wird eine öldynamische Backenvorrichtung in der bekannten Ausführung befestigt, die auf Befehl der Steuertafel das Reissen durchführt, wobei sie sich zurückzieht und die Niete auf den vorher bestimmten Sitz drückt.

Der verbrauchte, durch Druckluft aufgenommene Nagel,wird durch ein Rohr zu einem Sammelbehälter, der sich im Innern des Untergestells befindet, gebracht.

Nun beginnt ein neuer Steuerzyklus;mit Druckknopfsteuerung des Bedienungsmannes, wenn auf der Bedienungstafel 2 die Schrift "manuell" eingestellt wurde, oder automatisch, wenn auf derselben die Schrift "automatisch" eingestellt wurde.

Alle Operationsphasen werden auf beiden Linien optisch gemeldet, die an den beiden Seiten der Sichtbarmachungstafel 3 angegeben werden, da die Phasen von einem der bekannten elektronischen Programmierer koordiniert wurden.

## Patentansprüche

1. Zuführungs-, Kipp- und automatische Frontalladevorrichtungen für Reissnieten mit einer Nietpistole, aus folgendem bestehend:
a) einem Vibrationszuführer mit den entsprechenden Schienen (40), auf denen die am Ring der Niete (42) hängenden Nägel (41) vertikal laufen;
b) einem Ordnungskopf, der sich am Austritt des Vibrators befindet und aus einer Trommel (43) mit alternierender Drehung um 1800 und mit einem vertikalen Radialhohlraum (46) mit geschlossenem Ende versehen, besteht; in diesem Hohlraum wird die Niete mit dem Nagel (41) beim Austritt aus dem Vibrator eingesetzt;
c) Zuführungsmittel der Niete (42) mit Nagel in umgekehrter Stellung, von der Trommel (43) zu einer Frontalladevorrichtung (6);
d) einer Frontalladevorrichtung (6) des Nagels in die Öffnung (60) des Kopfes (7) der Nietpistole, bestehend aus einer Nockenführungsbahn (64), die fest und parallelepipedonförmig ist, und zwei im Verhältnis zur Achse der Nietpistole nichtfluchtenden Zwischengliedern (68, 68'), die einzeln an einem Ende gelenkig auf einer einstückig mit einem Gleitläufer (69) verbundenen Pratze (71), der an einem Schaft (69') der Nietpistole (5) gleitet, und am anderen Ende an einem mit einer Federzange (52) versehenen Kopf (51) gelagert sind, wobei das Ende einer Verlängerung des einen der beiden Hebel (68') mit einem Sperrzahn (67) versehen ist, der in den Hohlräumen (65, 65', 66, 66') der Nockenführungsbahn (64) läuft, wobei diese Führungsbahn (64) die Federzange (52) an das Zuführungsmittel führt, wenn der Läufer (69) zurückgeschoben ist, und an die Achse der Öffnung (50), wenn der Läufer (69) vorgerückt ist
e) einer Bedienungs- und Schalttafel.

2. Vorrichtung nach dem Patentanspruch 1, bei der die Trommel (43) mit Halteorganen und mit alternierender Drehung versehen ist, bestehend aus einem Ritzel (45) aus einem Stück mit der Trommel und einer Zahnstange (44), die am Ende eines Kolbens (44') mit vertikaler Hin- und Herbewegung befestigt ist.

3. Vorrichtung nach Patentanspruch 1 oder 2, bei der die Trommel (43) mit einer Rohrleitung (50) für Druckluft versehen ist, die in den vertikalen Radialhohlraum (46) mündet.

4. Vorrichtung nach irgendwelcher der vorhergehenden Patentansprüche, bei der die Zuführungsmittel des Nagels von der Trommel (43) zur Positioniervorrichtung (6) eine Rohrleitung (48) haben, die an der Halterung (47) der Trommel in der Höhe des Hohlraums (46) angebracht ist, einen Schlauch (49) und eine Rohrleitung (49'), die an der Positioniervorrichtung (6) befestigt ist.

5. Vorrichtung nach irgendwelcher der vorhergehenden Patentansprüche, bei der die Rohrleitung (49') und die Nockenführungsbahn (64) an der Seite des Körpers der Nietpistole (5) befestigt sind.

6. Vorrichtung nach irgendwelcher der vorhergehenden Patentansprüche, bei der die Nockenführungsbahn (64) zwei Nuten (65 und 65') parallel zur Achse der Nietpistole (5) und zwei parallele schräge Nuten (66 und 66') hat, die mit den ersteren verbunden sind und im Verhältnis zur Achse der Nietpistole (5) schräg sind.

7. Vorrichtung nach irgendwelchen der vorhergehenden Patentansprüche, bei der der Läufer (69)mittels eines Druckluftkolbens, der sich im Körper der Nietpistole befindet, längs des Schaftes (69') gleitet.

8. Vorrichtung nach irgendwelcher der vorhergehenden Patentansprüche, bei der ein Federkeil (61) aus gehärtetem Stahl mit Schnittkante, mit einem Neigungswinkel zum Eintritt von ungefähr 35° in den Kopf (7) eingesetzt wird und von einem Federring (62) gehalten wird.

## Claims

1. Feeding, tipping and automatic frontal loading equipment for rivets with a rivet pistol, consisting of the following:
a) a vibration feeder with the relative bars (40) on which the pins (41) hanging on the ring of the rivets (42) run vertically;
b) a system head, which is on the outlet of the vibrator and consists of a drum (43) with alternating rotation by 180_{°} and with vertical radial cavity (46) with a closed end, in this cavity coming out of the vibrator, the rivet with the pin (41) is inserted;
c) feeding devices of the rivet (42) with pin in inverted position, from the drum to a frontal loading equipment (6);
d) a frontal loading equipment (6) of the pin in the opening (60) of the head (7) of the rivet pistol consisting of a cam guide-way (64) which is fixed and of parallel epipedon shape, and two connecting links (68, 68') which are not aligned in relation to the center of the rivet pistol, the connecting links on one end are inidividually and flexible on a single foot (71) which is connected to a sliding shaft (69) which slides on a shaft (69') of the rivet pistol (5) and on the other end to a head (51) provided with spring tongs (52) whereby the end of one prolongation of one of the two levers (68') is equipped with a locking tooth (67) which runs in the cavities (65, 65', 66, 66') of the cam guideway
(64) whereby this cam guide-way (64) leads the spring tongs (52) to the feeding devices, when the sliding shaft (69) is pushed back, and to the center line of the opening (50) when the sliding shaft (69) is pushed forward;
e) a control panel and switchboard.

2. Equipment according to patent claim 1, where the drum (43) is supplied with holders and alternating rotation, consisting of a pinion (45), a piece with the drum and a toothed rack (44) which is fixed on the end of on piston (44') with up and down vertical movement.

3. Equipment according to patent claim 1 or 2 where the drum (43) is supplied with piping (50) for compressed-air which leads into the vertical radial cavity (46).

4. Equipment according to whichever of the above mentioned patent claims where the feeding device of the pin has a piping from the drum (43) to the positioning equipment (6), the piping is fixed on the holding device (47) of the drum in the latitude of the cavity (46), a tube (49) and a piping (49') which is fixed on the positioning equipment (6).

5. Equipment according to whichever of the above mentioned patent claims, where the piping (49') and the cam guideway (64) are fixed on the side of the body of the rivet pistol (5).

6. Equipment according to whichever of the above mentioned patent claims, where the cam guide-way (64) has two grooves (65 and 65') parallel to the center line of the rivet pistol (5) and two parallel bevel grooves (66 and 66') which are joined with the first two and which are bevel in relation to the center line of the rivet pistol (5).

7. Equipment according to whichever of the above mentioned patent claims, where the sliding shaft (69) slides alongside the shaft (69') by means of a compressed-air piston which is to be found in the body of the rivet pistol (5).

8. Equipment according to whichever of the above mentioned patent claims, where a spring wedge (61) made of tempered steel with cutting edge is put into the head, with an angle of inclination of about 35_{°} to the access and held by a spring washer (62).

## Revendications

1. Dispositifs d'alimentation, d'orientation et de chargement automatique frontal pour rivets, complets de pistolet riveur, et qui sont constitués de:
a) un vibro-alimentateur avec les guides correspondants (40) sur lesquels les clous (41) suspendus à l'anneau des rivets (42) glissent verticalement;
b) un groupe d'assiette, qui se trouve à la sortie du vibrateur et qui est constitué d'un tambour (43) doté de rotation alternée de 180_{°} et de cavité radiale verticale (46) ayant une partie terminale fermée; le rivet avec le clou (41) en face de la sortie du vibrateur est introduit dans ladite cavité;
c) systèmes d'alimentation des rivets (42) avec le clou sur une position inverse, du tambour (43) à un dispositif frontal de chargement (6);
d) un dispositif de chargement frontal (6) du clou dans l'ouverture (60) de la tête (7) du pistolet riveteur, dispositif qui est constitué d'un guide à cames (64), qui est fixe et en forme de parallèlipi- pède, et de deux articulations (68, 69') non alignées en ce qui concerne l'axe du pistolet riveteur, des articulations qui sont fixées individuellement - auprès d'une extrémité - de manière désarticulée sur une bride (71), qui est reliée solidement avec un curseur de glissement (69) qui glisse sur une tige (69') du pistolet riveteur (5) et sont fixées - auprès de l'autre extrémité - à une tête (51) dotée de pince (52), où la partie terminale de la rallonge d'une des deux articulations (68') est dotée d'une griffe d'arrêt (67) qui glisse dans les cavités (65, 65', 66, 66') du guide à cames (64), par conséquent ledit guide (64) pousse la pince (52) dans le système d'alimentation quand le curseur (69) est retiré, tandis qu'il la pousse vers l'axe de l'ouverture (50) quand le curseur (69) est fait avancer.
e) un tableau de contrôle et de commande.

2. Dispositif d'après la revendication 1, où le tambour (43) est doté d'organes de fixation et de rotation alternée, consistant d'un pignon (45) solidaire avec le tambour et d'une crémaillère (44) qui est fixée à l'extrémité d'un piston (44') doté de mouvement alternatif vertical.

3. Dispositif d'après la revendication 1 ou 2, où le tambour (43) est doté de tuyau (50) pour de l'air comprimé, tuyau qui aboutit dans la cavité radiale verticale (46).

4. Dispositif d'après une des revendications précédentes, où les systèmes d'alimentation de clous du tambour (43) au dispositif de positionnement (6) présentent un passage de tuyau (48) qui est placé auprès du support (47) du tambour à la hauteur de la cavité (46), un tuyau souple (49) et un passage de tuyau (49') fixé au système de positionnement (6).

5. Dispositif d'après une des revendications précédentes, où le passage de tuyau (49') et le guide à cames (64) sont fixés latéralement sur le corps du pistolet riveteur (5).

6. Dispositif d'après une des revendications précédentes, où le guide à cames (64) présente deux rainures (65 et 65') placés parallèlement à l'axe du pistolet riveteur (5) et deux rainures parallèles obliques (66 et 66') qui sont reliées aux précédentes et sont disposées de biais par rapport à l'axe du pistolet riveteur (5).

7. Dispositif d'après une des revendications précédentes, où le curseur (69) glisse le long de la tige (69') au moyen d'un piston à air comprimé placé dans le corps du pistolet riveteur.

8. Dispositif d'après une des revendications précédentes, où une languette (61) en acier trempé avec un bord de coupe est introduite avec une inclinaison égale à environ 35_{°} par rapport à la directrice d'entrée dans la tête (7) et est fixée au moyen d'une rondelle Grover (62).
